# EUROPÄISCHE PATENTSCHRIFT

(11) **EP 2 420 453 B1**
(45) Veröffentlichungstag und Bekanntmachung des Hinweises auf die Patenterteilung: **29.05.2013**
(21) Anmeldenummer: 11006787.3
(22) Anmeldetag: 19.08.2011
(51) Int. Cl.: B65D 33/00, A47L 9/14, B31B 41/00

(54) **Verfahren zur Herstellung eines Klotzbodenbeutels**
Method for producing a block bottom bag
Procédé de fabrication d'un sac de sol en bloc

(30) Priorität: 20.08.2010 DE 102010034967
(43) Veröffentlichungstag der Anmeldung: 22.02.2012
(73) Patentinhaber: Arwed Löseke Papierverarbeitung und Druckerei GmbH, 31135 Hildesheim (DE)
(72) Erfinder: Sittig, Stefan, 31079 Sibbesse (DE)
(74) Vertreter: Schober, Mirko

(56) Entgegenhaltungen:
- EP-A2- 0 345 838
- DE-A1-102005 060 032

## Beschreibung

Die Erfindung betrifft ein Verfahren zum Herstellen eines Klotzbodenbeutels nach dem Oberbegriff des Anspruchs 1 oder aus der EP 0 345 838.

Klotzbodenbeutel, wie z.B. aus DE 103 48 375 A1 und einen Klotzbodenbeutel nach dem Oberbegriff des Anspruchs 10 bekannt, werden unter anderem als Beutel für Staubsauger eingesetzt. Diese werden in der Regel durch Umfalten einer Materialbahn parallel zu deren Laufrichtung und Ausbilden eines Schlauches mit Seitenfalten ausgebildet. Am Bodenabschnitt des Beutels ist häufig ein Flansch zum Einsetzen und Kuppeln mit einer entsprechenden Aufnahme eines Staubsaugers vorgesehen. Bisher wird als Material im Wesentlichen Papier eingesetzt. In anderen Bereichen werden zunehmend Beutel aus vollsynthetischem Material verwendet. Für den Bereich der Klotzbodenbeutel waren diese Materialien bislang nicht zugänglich, insbesondere lassen sich vollsynthetische Materialen nicht in Klotzbodenfaltmaschinen einsetzen, weil sie aufgrund der fehlenden Formbarkeit keine exakte Bodenbildung zulassen, so dass der Boden eines solchen Beutels auch nicht formstabil ist.

Der Erfindung liegt daher die Aufgabe zugrunde, ein Verfahren der eingangs genannten Art anzugeben, mit dem die Herstellung der Klotzbodenbeutel auch mit anderen Materialien, insbesondere vollsynthetischen Materialien, mittels herkömmlicher Klotzbodenbeutelfaltmaschine möglich ist.

Gelöst wird diese Aufgabe durch ein Verfahren mit den Merkmalen des Anspruchs 1. Vorteilhafte Ausführungsformen finden sich in den abhängigen Ansprüchen.

Erfindungsgemäß wird ein schweißbares Material eingesetzt, wobei wenigstens eine quer zur Laufrichtung verlaufende Schweißung oder Versteifung im Material eingebracht wird oder ist oder wobei das bahnförmige Material wenigstens quer zur Laufrichtung versteift ist oder versteift wird. Diese Versteifung oder Schweißung wird insbesondere vor dem weiteren Verarbeiten des bahnförmigen Materials vorgesehen, d.h. bevor das Umfalten oder Ausbilden der Materialbahn zu einem Schlauch erfolgt. Die Schweißung oder Versteifung wird dabei in der Nähe des Endes der Materialbahn vorgenommen, an dem der Klotzboden ausgebildet werden soll. Als bahnförmiges Material wird sowohl einlagiges Material als auch vollständig oder abschnittweise mehrlagiges Material verstanden. Durch diese Maßnahme erhält die Materialbahn beim Umfalten zu einem Schlauch und Weiterverarbeiten zu einem Beutel im Bereich der Beutelöffnung einen formstabilen Rand oder Kragen. Dieser Rand oder Kragen kann in einer Klotzbodenmaschine umgefaltet werden, so dass das Anbringen des Bodens oder/und Flansches ermöglicht wird. So ist es möglich, aus vollsynthetischem Material bestehende Materialbahnen zu Klotzbodenbeuteln zu verarbeiten, da sich im Bereich des Bodens durch die Versteifung Falten in das Material einbringen lassen, welche auch ausgangs der Falteinrichtung bestehen bleiben.

Die Erfindung wird nachfolgend anhand der Zeichnungen in den Figuren 1 bis 6 schematisch näher erläutert.
Figur 1 zeigt schematisch eine für das erfindungsgemäße Verfahren eingesetzte Materialbahn.
Figur 2A und Figur 2B zeigen in Querschnittdarstellung das Ausbilden eines Schlauches aus der Materialbahn.
Figur 3 zeigt in perspektivischer Ansicht einen Schritt zum Ausbilden eines Beutels.
Figur 4 zeigt in perspektivischer Ansicht einen weiteren Schritt zum Ausbilden des Beutels.
Figur 5 zeigt in perspektivischer Ansicht einen mit einem Bodenabschnitt versehenen Beutel.
Figur 6 zeigt in perspektivischer Ansicht das Anbringen eines Flansches am Bodenabschnitt.

Das zur Ausbildung des erfindungsgemäßen Klotzbodenbeutels (im folgenden lediglich als Beutel bezeichnet) verwendete bahnförmige Material 1 wird bevorzugt auf einer Rolle bereit gestellt und in einer Laufrichtung X verarbeitet. Parallel zur Laufrichtung X weist das bahnförmige Material 1 Seiten 1a und 1b auf. Das bahnförmige Material ist aus einem verschweißbaren Material, bevorzugt einem vollsynthetischen (Vlies-)Material, gebildet. Nach einer bevorzugten Variante des Verfahrens werden in Richtung quer zur Laufrichtung X verlaufende flächige Schweißungen 2 eingebracht. Dies geschieht insbesondere zeitlich vor dem weiteren Verarbeiten der Bahn, insbesondere zu einem Zeitpunkt, an dem die Materialbahn noch flach ausgebreitet ist (wie insbesondere in Figur 1 dargestellt), also insbesondere vor dem Ausbilden eines Schlauchs durch Aufeinanderzuführen der Längsseiten der Materialbahn, spätestens aber unmittelbar vor dem Falten des Bereichs der Materialbahn, in dem der Klotzboden entstehen soll. Dabei können eine oder eine Mehrzahl solcher Schweißungen vorhanden sein. Durch das Einbringen der Schweißungen, welche mit einer üblichen Schweißvorrichtung eingebracht werden, wird das bahnförmige Material an diesen Stellen lokal versteift. Die Versteifungen brauchen nicht durch Schweißen eingebracht werden, vielmehr kann eine Versteifung auch durch andere Materialeigenschaften oder auch durch Materialaufdopplung, Kaschierung, Verstärkung oder dergleichen erzielt werden. Wichtig ist, dass vor dem Formen (insbesondere dem Falten oder dem Ausbilden eines Schlauches) des Beutelbodens die Versteifung bzw. Schweißung vorgesehen wird. Im Bereich der Versteifung oder Schweißung wird das bahnförmige Material 1 durch Trennschnitte in einzelne Abschnitte unterteilt, aus denen später die Beutel gebildet werden.

Wie in den Figuren 2A und 2B gezeigt, wird aus dem bahnförmigen Material 1 durch Zusammenführen seiner zur Laufrichtung X parallel verlaufenden Seiten 1a, 1b ein Schlauch geformt. Der Schlauch, dessen eine Öffnung 6 im Schnitt angedeutet ist, weist eine Mehrzahl Randabschnitte auf, wobei die seitlichen, einander gegenüberliegenden Randabschnitte 1e, 1f als Seitenfalten ausgebildet werden, und die einander gegenüberliegenden Randabschnitte 1d und 1c als Flächenabschnitte ausgebildet sind. Der Flächenabschnitt 1d weist die beiden Zusammengeführten, miteinander verschweißten Seiten 1a, 1b der Materialbahn auf, welche flächig zusammengeführt und anschließend (vgl. Fig. 2B) auf den Flächenabschnitt 1d umgekantet werden.

Der Schlauch weist zwei Öffnungen 5, 6 auf, wobei die zweite Öffnung 6 unter Ausbildung zu einer Kante 6' verschlossen ist. Dies kann beispielsweise durch Zusammenschweißen der Seiten 1c und 1d erreicht werden. Der in der Zeichnung oben liegende Boden des Beutels weist die erste Öffnung 5 auf. Im Bereich der ersten Öffnung 5 ist, durch die gepunktete Füllung angedeutet, die Materialversteifung vorgesehen, die im gezeigten Beispiel sich in Form eines Kragens oder Randes um die Öffnung 5 legt.

Nach Bildung des Schlauches wird zunächst im Bereich der ersten Öffnung 5 dieser Kragen umgefaltet, und zwar so, dass die zu den Flächenabschnitten 1c, 1d gehörenden Randbereiche 2c bzw. 2d von der Beutelmitte weg nach außen gefaltet werden und dadurch die zu den Seitenfalten 1e, 1f gehörenden Flächenabschnitte 2a, 2b, deren Oberseiten durch 2a' und 2b' angedeutet sind, zur Beutelmitte hin nach innen gefaltet werden. Diese Situation ist in Figur 3 dargestellt. Dabei liegt die Schweißung oder Versteifung 2 so, dass sie die bodenseitige Öffnung 5 bzw. den bodenseitigen Beutelrand des fertiggestellten Beutels vollständig, umgibt; die Schweißung oder Versteifung 2 erstreckt sich also über wenigstens einen Teil der Seiten, zu denen die Seitenfalten 1e, 1f gehören, und wenigstens einen Teil der an die Seitenfalten 1e, 1f angrenzenden Flächenabschnitte 1c, 1d des Beutels ist. Dies wird durch das Einbringen der Schweißung oder Versteifung in der ausgebreiteten Materialbahn 1 vor dem eigentlichen Formen des Beutelbodens bzw. des Beutels erreicht. Weiter kann sich die Versteifung oder Schweißung 2 auch über die gegenüber den Seitenfalten 1e, 1f bzw. den Flächenabschnitten 1c, 1d zu faltenden Flächenabschnitte 2a, 2b bzw. 2c, 2d erstrecken. Bevorzugt erstreckt sich die Schweißung oder Versteifung 2 also beidseits der Faltlinien, um die bei der Formung des Klotzbodens die Flächenabschnitte 2a, 2b bzw. 2c, 2d umgefaltet worden sind (vgl. z.B. Fig. 3, gepunktete Fläche).

Zur Anbringung des Beutelbodens (vgl. Pos. 3 in Fig. 5) wird wie in Figur 3 gezeigt, eine Querziehung des Beutels im Bereich der ersten Öffnung 5 vorgenommen. Querziehung bedeutet, dass die Seiten 2a, 2b, die den Seitenfalten zugeordnet sind bezogen auf die Beutelmitte bzw. die erste Öffnung in Richtung der Pfeile P nach außen gezogen werden, so dass die Außenseiten 2c', 2d' der zu den Flächenabschnitten 1a, 1b gehörenden Randabschnitte 2c, 2d bezogen auf die Beutelöffnung 5 bzw. die Beutelmitte nach innen gefaltet werden, wie durch die Pfeile P1 angedeutet. In dieser Konfiguration wird wie in Figur 5 dargestellt, die Abdeckung 3 des Beutelbodens, welche eine kleine Öffnung für einen Saugstutzen eines Staubsaugers aufweist, aufgebracht. Bevorzugt besteht diese ebenfalls aus einem verschweißbaren Material, wobei bevorzugt zunächst der Boden entlang seines hinteren Randes 3d mit dem Randabschnitt 2d' des Beutel (quer zur Förderrichtung des Beutels) verschweißt wird, anschließend die beiden Ränder 3a, 3b mit den jeweiligen Randabschnitten 2a sowie 2d', 2c' einerseits und 2b sowie 2d' und 2c' andererseits in Förderrichtung des Beutels verschweißt werden und schließlich eine Verschweißung des Randes 3c des Bodens 3 mit dem Randabschnitt 2c' des Beutels erfolgt. Die Seiten jenseits der Verschweißungen der Seiten 3a, 3b mit dem Beutelrand werden abgeschnitten.

Charakteristisch für den nach dem erfindungsgemäßen Verfahren hergestellten Beutel ist, dass der Boden im Bereich der Seitenfalten auch nach dem Abschneiden geringfügig seitlich heraussteht, wie dies insbesondere in Figur 5 an den Rändern 2a und 2b zu erkennen ist, welche gegenüber den zwischen 2b und 3b bzw. zwischen 2a und 3a liegenden gestrichelten Knicklinien, die den eigentlichen Rand der Seitenteile 1e und 1f bilden, weiter außen liegen.

Schließlich wird, wie in Figur 6 angedeutet, der befestigte Beutelboden noch mit einem Flansch 4 versehen, welcher nach einer bevorzugten Ausführungsform auch einstückig mit der Abdeckung 3 des Beutelbodens ausgebildet sein kann. Der Flansch kann auch an einer anderen Stelle als am Beutelboden befestigt werden.

Mit dem gezeigten Verfahren ist es erstmals möglich, einen formstabilen Klotzbodenbeutel aus vollsynthetischem Material herzustellen.

## Patentansprüche

1. Verfahren zum Herstellen eines Klotzbodenbeutels, insbesondere eines Staubfilterbeutels, bei welchem ein sich in einer Laufrichtung (X) erstreckendes bahnförmiges Material (1) unter Einbringung von Seitenfalten (1e, 1f) und Längsschweißen der beiden zur Laufrichtung (X) parallelen Ränder (1a, 1b) des bahnförmigen Materials (1) zu einem Schlauch mit einer ersten (5) und einer zweiten Öffnung (6) sowie mit durch die Seitenfalten (1e, 1f) und einen ersten (1a) und einen zweiten Flächenabschnitt (1b) gebildeten Seitenteilen weiter verarbeitet wird, so dass sich ein Beutel ausbildet, und wobei an der ersten Öffnung (5) Randabschnitte gefaltet werden und eine die erste Öffnung (5) wenigstens teilweise Abdeckung (3) des Beutelbodens zur Ausbildung eines Klotzbodens angebracht wird, wobei ein ein schweißbares Material aufweisendes bahnförmiges Material (1) verwendet wird, welches wenigstens quer zur Laufrichtung (X) versteift ist oder wird oder quer zur Laufrichtung (X) mit wenigstens einer Schweißung (2) versehen ist oder wird
**dadurch gekennzeichnet,**
**dass** die Schweißung (2) oder Versteifung vor der Weiterverarbeitung des bahnförmigen Materials (1) zu einem Schlauch vorgesehen wird.

2. Verfahren nach Anspruch 1,
**dadurch gekennzeichnet,**
**dass** die Schweißung (2) oder Versteifung so angeordnet wird, dass sie bei der Umformung des bahnförmigen Materials (1) in den Schlauch oder Beutel im Bereich des Randes der ersten Öffnung (5) liegen.

3. Verfahren nach Anspruch 1, oder 2,
**dadurch gekennzeichnet,**
**dass** die den Seitenfalten (1e, 1f) zugehörigen Randabschnitte (2a, 2b) bezogen auf die erste Öffnung (5) nach außen gezogen werden, so dass die zu dem ersten und dem zweiten Flächenabschnitt (1a, 1b) gehörenden Randabschnitte (2c, 2d) bezogen auf die erste Öffnung (5) nach innen gefaltet werden und so einen Teil der ersten Öffnung (5) bedecken.

4. Verfahren nach Anspruch 3,
**dadurch gekennzeichnet,**
**dass** die Öffnung (5) durch Verschweißen der Abdeckung (3) des Beutelbodens mit den nach außen weisenden Seiten (2c', 2d') der zu den ersten und zweiten Flächenabschnitten (1a, 1b) gehörenden Randabschnitte (2c, 2d) sowie durch Verschweißen mit den den Seitenfalten (1e, 1f) zugehörigen Randabschnitten (2a, 2b) wenigstens teilweise verschlossen wird.

5. Verfahren nach einem der vorherigen Ansprüche,
**dadurch gekennzeichnet,**
**dass** ein Flansch (4) insbesondere auf der Abdeckung (3) des Beutelbodens angebracht wird.

6. Verfahren nach einem der Ansprüche 3, 4 oder 5,
**dadurch gekennzeichnet,**
**dass** die den Seitenfalten (1e, 1f) zugehörigen Randabschnitte (2a, 2b) nach Anbringen des Bodenabschnitts (3) wenigstens teilweise gekürzt werden.

7. verfahren nach einem der vorherigen Ansprüche,
**dadurch gekennzeichnet,**
**dass** die zweite Öffnung (6), insbesondere durch Schweißen, verschlossen wird.

8. Verfahren nach einem der vorherigen Ansprüche,
**dadurch gekennzeichnet,**
**dass** als bahnförmiges Material ein vollsynthetisches Vliesmaterial eingesetzt wird.

9. Verfahren nach einem der vorherigen Ansprüche,
**dadurch gekennzeichnet,**
**dass** die Abdeckung (3) des Beutelbodens einen Flansch (4) umfasst.

10. Klotzbodenbeutel aus einem verschweißbaren, insbesondere vollsynthetischen vliesartigen Material mit einem eine Schweißung aufweisenden Rand, welcher an der Bodenöffnung des Klotzbodenbeutels vorgesehen ist und an welchen eine Abdeckung (3) des Beutelbodens angeschweißt ist,
**dadurch gekennzeichnet,**
**dass** die Schweißung oder Versteifung (2) so angeordnet ist, dass sie die Bodenöffnung (5) oder den bodenseitigen Beutelrand vollständig umgibt.

## Claims

1. Method for producing a block bottom bag, more particularly a dust filter bag, in which a web of material (1) extending in a running direction (X) is further processed by bringing in the side folds (1e, 1f) and longitudinally welding the two edges (1a, 1b) of the web material (1) parallel to the running direction (X) to form a tube with a first opening (5) and a second opening (6) as well as with side parts formed by the side folds (1e, 1f) and a first (1a) and a second flat surface section (1b), so that a bag is formed, and wherein edge sections are folded at the first opening (5) and an at least partial cover (3) of the bag bottom is attached at the first opening (5) to form a block bottom, wherein a web-like material (1) comprising a weldable material is used which is reinforced at least transversely across the running direction (X) or is provided with at least one welding seam (2) across the running direction (X), **characterised in that** the welding seam (2) or reinforcement is provided before further processing the web-like material (1) into a tube.

2. Method according to claim 1 **characterised in that** the welding seam (2) or reinforcement is arranged so that during deformation of the web-like material (1) into a tube or bag it lies in the area of the edge of the first opening (5).

3. Method according to claim 1 or 2 **characterised in that** the edge sections (2a, 2b) associated with the side folds (1e, 1f) are drawn outwards in relation to the first opening (5) so that the edge sections (2c, 2d) belonging to the first and second flat section (1a, 1b) are folded inwards in relation to the first opening (5) and thus cover a part of the first opening (5).

4. Method according to claim 3 **characterised in that** the opening (5) is closed at least in part by welding the cover (3) of the bag bottom to the outward facing sides (2c', 2d') of the edge sections (2c, 2d) belonging to the first and second flat sections (1a, 1b) as well as by welding to the edge sections (2a, 2b) associated with the side folds (1e, 1f).

5. Method according to one of the preceding claims **characterised in that** a flange (4) is attached in particular to the cover (3) of the bag bottom.

6. Method according to one of claims 3, 4 or 5 **characterised in that** the edge sections (2a, 2b) associated with the side folds (1e, 1f) are shortened at least in part after attaching the base section (3).

7. Method according to one of the preceding claims **characterised in that** the second opening (6) is closed in particular by welding.

8. Method according to one of the preceding claims **characterised in that** a fully synthetic fleece material is used as the web-like material.

9. Method according to one of the preceding claims **characterised in that** the cover (3) of the bag bottom comprises a flange (4).

10. Block bottom bag of a weldable, more particularly fully synthetic fleece-like material with an edge having a welding seam which is provided on the bottom opening of the block bottom bag and on which a cover (3) of the bag bottom is welded, **characterised in that** the welding seam or reinforcement (2) is arranged so that it completely surrounds the bottom opening (5) or the bag edge on the bottom side.

## Revendications

1. Procédé pour la fabrication d'un sac à fond plat, particulièrement un sac servant de filtre à poussière, dans lequel une matière en forme de bande (1), s'étendant dans une direction de défilement (X), est transformée, par formation de plis latéraux (1e, 1f) et de soudures longitudinales des deux bords (1a, 1b), parallèles à la direction (X), de la matière en forme de bande (1), en un manchon, qui, doté d'une première ouverture (5) et d'une deuxième ouverture (6), ainsi que de pièces latérales, qui sont formées par les plis latéraux (1e, 1f) et une première section de surface (1a) et une deuxième section de surface (1b), est soumis à un traitement ultérieur de sorte à former un sac, et sachant que des sections marginales sont pliées sur la première ouverture (5) et qu'un recouvrement (3) du fond du sac, couvrant au moins partiellement la première ouverture (5), est aménagé pour former un fond plat, sachant que l'on utilise une matière en forme de bande (1) soudable, qui est ou sera renforcée, au moins transversalement par rapport à la direction de défilement (X), ou est ou sera pourvue d'au moins une soudure (2).

2. Procédé selon la revendication 1, **caractérisé en ce que** la soudure (2) ou le renforcement sont disposés de sorte qu'ils soient situés dans la région du bord de la première ouverture (5) lors de la transformation de la matière en forme de bande (1) en un manchon ou en un sac.

3. Procédé selon revendication 1 ou 2, **caractérisé en ce que** les sections marginales (2a, 2b), associées au plis latéraux (1e, 1f), sont tirés vers l'extérieur par rapport à la première ouverture (5) de sorte que lesdites sections marginales (2a, 2b), associées respectivement à la première et à la deuxième section de surface (1a, 1b), soient pliées vers l'intérieur par rapport à la première ouverture (5) et recouvrent ainsi une partie de ladite première ouverture (5).

4. Procédé selon la revendication 3, **caractérisé en ce que** l'ouverture (5) est fermée, au moins partiellement, par assemblage soudé du recouvrement (3) du fond du sac et des faces orientées vers l'extérieur (2c', 2d') des sections marginales (2c, 2d) associées aux première et deuxième sections de surface (1a, 1b), ainsi que par soudure avec les sections marginales (2a, 2b), associées aux plis latéraux (1e, 1f).

5. Procédé selon l'une des revendications précédentes, **caractérisé en ce qu'**une bride (4) est installée, en particulier sur le l'élément lumineux (3) du fond du sac.

6. Procédé selon l'une des revendications 3, 4 et 5, **caractérisé en ce que** les sections marginales (2a, 2b), associées aux plis latéraux (1e, 1f), sont raccourcies, au moins partiellement, après le placement de la section de fond (3).

7. Procédé selon l'une des revendications précédentes, **caractérisé en ce que** la deuxième ouverture (6) est fermé, en particulier par soudure,

8. Procédé selon l'une des revendications précédentes, **caractérisé en ce que** l'on utilise en tant que matière en forme de bande (1) un matériau non-tissé entièrement synthétique.

9. Procédé selon l'une des revendications précédentes, **caractérisé en ce que** le recouvrement (3) du fond du sac comprend une bride (4).

10. Sac à fond plat en matière soudable, en particulier en matière genre non-tissé, entièrement synthétique, qui est doté d'un bord, qui, présentant une soudure, est prévu sur l'ouverture de fon du sac à fond plat, et auquel est soudé un recouvrement (3) du fond de sac, **caractérisé en ce que** le cordon de soudure ou le renforcement (2) est disposé de sorte qu'il entoure complètement l'ouverture (5) du fond ou le bord du sac, côté fond.
